# EUROPÄISCHE PATENTSCHRIFT

(11) **EP 1 846 616 B1**
(45) Veröffentlichungstag und Bekanntmachung des Hinweises auf die Patenterteilung: **04.06.2008**
(21) Anmeldenummer: 05740124.2
(22) Anmeldetag: 31.01.2005
(51) Int. Cl.: E01B 27/16

(54) **GLEISSTOPFMASCHINE**
TRACK COMPACTING MACHINE
MACHINE A BOURRER

(43) Veröffentlichungstag der Anmeldung: 24.10.2007
(73) Patentinhaber: Franz Plasser Bahnbaumaschinen-Industriegesellschaft m.b.H., 1010 Wien (AT)
(72) Erfinder: THEURER, Josef, A-1010 Wien (AT); PEITL, Friedrich, A-4020 Linz (AT)
(86) Internationale Anmeldenummer: PCT/EP2005/050379
(87) Internationale Veröffentlichungsnummer: WO 2006/081870

(56) Entgegenhaltungen:
- EP-A- 0 564 433
- GB-A- 2 267 304

## Beschreibung

Die Erfindung betrifft eine Gleisstopfmaschine mit den im Oberbegriff von Anspruch 1 angeführten Merkmalen.

Durch GB 2 267 304 ist eine derartige Maschine bekannt (s. Fig. 5), deren vier Aggregatrahmen in einem besonders großen Ausmaß unabhängig voneinander querverschiebbar sind. Damit können auch durch unregelmäßigen Schienenverlauf gekennzeichnete Weichenabschnitte unterstopft werden. Um die beiden äußeren Aggregatrahmen möglichst weit verschieben zu können, werden die oberen und unteren Querführungen gemeinsam normal zur Maschinenlängsrichtung verschoben. Dafür ist allerdings eine relativ aufwendige Konstruktion erforderlich.

Die Aufgabe der vorliegenden Erfindung liegt nun in der Schaffung einer Maschine der eingangs genannten Art, mit der der konstruktive Aufwand für eine unabhängige Querverschiebbarkeit der vier Aggregatrahmen reduzierbar ist.

Diese Aufgabe der Erfindung wird mit einer Maschine der gattungsgemäßen Art durch die im Kennzeichen des Hauptanspruches angeführten Merkmale gelöst.

Mit dieser konstruktiven Lösung wird die untere Querführung mit Hilfe der beiden inneren Aggregatrahmen gestützt und kann mit einer Querverschiebung eines der beiden äußeren Aggregatrahmen zur Verlängerung dessen Verschiebeweges selbsttätig mitgenommen werden. Eine zwangsläufig damit verbundene Verkürzung des Verschiebeweges für den zweiten äußeren Aggregatrahmen ist dabei insofern nicht problematisch, als dieser im Weichenabschnitt innerhalb des Hauptgleises einzusetzen ist.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen

Fig. 1 eine Seitenansicht einer Gleisstopfmaschine, und

Fig. 2 einen Querschnitt durch die Maschine, wobei lediglich eine linke Hälfte von bezüglich einer Maschinenmitte symmetrisch angeordneten Stopfaggregaten dargestellt ist.

Eine in Fig. 1 dargestellte Gleisstopfmaschine 1 weist einen langgestreckten, brückenförmigen Maschinenrahmen 2 auf, der über Schienenfahrwerke 3 auf einem Gleis 4 verfahrbar ist und an dem endseitig Fahrkabinen 5 sowie mittig eine Arbeitskabine 6 angeordnet sind. Eine Energieeinheit 7 dient zur Beaufschlagung eines Fahrantriebes 8 sowie eines am Maschinenrahmen 2 abgestützten, mit einer Zusatzhebeeinrichtung ausgestatteten Gleishebeaggregates 9 und diesem in Arbeitsrichtung unmittelbar nachgeordneter, jeweils ein Paar von Stopfwerkzeugen 16 aufweisender Stopfaggregate 10. Ein Nivellier- und Richtbezugsystem 28 ist zum Steuern der Arbeitsaggregate im Einsatz vorgesehen. Um die Maschine 1 auch in Weichen- und Kreuzungsbereichen wirkungsvoll einsetzen zu können, sind die Stopfaggregate 10 - wie in Figur 2 noch ausführlich beschrieben wird - in Maschinenquerrichtung verschiebbar gelagert.

Gemäß der bereits erwähnten symmetrischen Anordnung sind zwei je in bezug auf eine Maschinenmitte 11 näher gelegene innere Aggregatrahmen 12 und zwei äußere Aggregatrahmen 13 (von denen jeweils nur der linke Aggregatrahmen 12, 13 dargestellt ist) vorgesehen. An jedem der insgesamt vier Aggregatrahmen 12, 13 ist ein durch Antriebe 14 auf vertikalen Führungen 15 unabhängig höhenverstellbares, Stopfwerkzeuge 16 aufweisendes Stopfaggregat 10 gelagert.

Jedem Aggregatrahmen 12,13 ist eine Führungsbuchse 17 für eine Lagerung auf unteren Querführungen 18 (von denen nur die vordere ersichtlich ist) und zur Verschiebung in einer - normal zur Maschinenlängsrichtung verlaufenden - Querrichtung 19 zugeordnet. Jeder innere Aggregatrahmen 12 ist im Bereich der Führungsbuchse 17 mit einem Gleitblock 20 verbunden, der auf einer - bezüglich einer Vertikalen - oberen Querführung 21 verschiebbar gelagert ist. Zur Verschiebung in Querrichtung 19 ist jeder innere Aggregatrahmen 12 mit einem am Maschinenrahmen 2 befestigten Querantrieb 22 verbunden. Jeder äußere Aggregatrahmen 13 ist mit Hilfe eines am Maschinenrahmen 2 angelenkten Verschiebeantriebes 23 entlang der unteren Querführungen 18 verschiebbar.

Die obere Querführung 21 ist endseitig jeweils am Maschinenrahmen 2 befestigt und mittig abgestützt. Jede untere Querführung 18 ist einerseits durch die Gleitblöcke 20 (von denen lediglich der linke dargestellt ist) auf der oberen Querführung 21 und andererseits auf einer mit dem Maschinenrahmen 2 verbundenen Lagerung 24 abgestützt und relativ dazu in Querrichtung 19 frei beweglich. Auf jeder unteren Querführung 18 ist endseitig ein Anschlag 25 vorgesehen. Ein weiterer, mit dem Maschinenrahmen 2 verbundener, höhenverstellbarer Sicherungsanschlag 26 dient zur Fixierung der unteren Querführungen 18 während der Überstellfahrt.

Für eine Unterstopfung eines normalen Abschnittes eines von der Maschine 1 befahrenen Gleises 4 befinden sich die (insgesamt vier) Stopfaggregate 10 mit ihren jeweiligen Aggregatrahmen 12,13 in der in Fig. 2 mit vollen Linien dargestellten Position. Zur Unterstopfung eines vom Gleis 4 bzw. der Maschine 1 wegführenden Weichenabschnittes 27 wird der diesem benachbarte äußere Aggregatrahmen 13 unter Beaufschlagung des Verschiebeantriebes 23 entlang der unteren Querführungen 18 verschoben. Dabei wird nach Kontaktierung des Anschlages 25 durch die Führungsbuchse 17 jede untere Querführung 18 mitsamt dem äußeren Aggregatrahmen 13 querverschoben, um schließlich das zugeordnete Stopfaggregat 10 in die äußerste, mit strichpunktierten Linien dargestellte Position zur Unterstopfung des äußersten Weichenabschnittes 27 zu bringen. Parallel dazu wird auch der benachbarte Aggregatrahmen 12 mit Hilfe des Querantriebes 22 in Richtung des Weichenabschnittes 27 verschoben, wobei durch den mitverschobenen Gleitblock 20 eine Abstützung der ausragenden unteren Querführung 18 erreicht wird. Ebenfalls parallel dazu werden die in Querrichtung 19 gegenüberliegenden Verschiebe- und Querantriebe 23, 22 drucklos geschalten, so dass die beiden - vom Weichenabschnitt 27 weiter distanzierten - Aggregatrahmen 12, 13 automatisch mit der Verschiebung der unteren Querführung 18 mitverschoben werden.

## Patentansprüche

1. Gleisstopfmaschine (1) mit Stopfwerkzeuge (16) aufweisenden Stopfaggregaten (10), die aus zwei - bezüglich einer normal zu einer Maschinenlängsrichtung verlaufenden Querrichtung (19) - jeweils einer Maschinenmitte (11) näher gelegenen inneren Aggregatrahmen (12) und zwei äußeren Aggregatrahmen (13) gebildet sind, die für eine voneinander unabhängige Verschiebbarkeit in Querrichtung (19) auf unteren Querführungen (18) gelagert sind, wobei - bezüglich einer Vertikalen oberhalb der unteren Querführungen (18) positionierte - an einem Maschinenrahmen (2) befestigte obere Querführungen (21) vorgesehen sind, auf denen ein durch einen Querantrieb (22) verschiebbarer Gleitblock (20) gelagert ist, der mit den unteren Querführungen (18) verbunden ist,
**gekennzeichnet durch folgende Merkmale:**
a) es sind zwei je **durch** einen Querantrieb (22) unabhängig voneinander querverschiebbare Gleitblöcke (20) vorgesehen, die jeweils mit einem inneren Aggregatrahmen (12) verbunden sind,
b) die unteren Querführungen (18) sind in den Gleitblöcken (20) gelagert und relativ zu diesen in Querrichtung (19) verschiebbar,
c) jeder äußere Aggregatrahmen (13) ist mit einem Verschiebeantrieb (23) zur unabhängigen Querverschiebung entlang der unteren Querführungen (18) verbunden.

2. Gleisstopfmaschine nach Anspruch 1, **dadurch gekennzeichnet, dass** zwischen den beiden Gleitblöcken (20) eine mit dem Maschinenrahmen (2) verbundene Lagerung (24) vorgesehen ist, in dem die unteren Querführungen (18) in Querrichtung (19) verschiebbar gelagert sind.

3. Gleisstopfmaschine nach Anspruch 1, **dadurch gekennzeichnet, dass** die unteren Querführungen (18) endseitig jeweils einen zur Begrenzung des Verschiebeweges für den äußeren Aggregatrahmen 13 vorgesehenen Anschlag (25) aufweisen.

4. Gleisstopfmaschine nach Anspruch 1, **dadurch gekennzeichnet, dass** ein mit dem Maschinenrahmen (2) verbundener Sicherungsanschlag (26) für eine Blockierung der Verschiebbarkeit der unteren Querführungen (18) in Querrichtung (19) vorgesehen ist.

## Claims

1. A track tamping machine (1) comprising tamping units (10) having tamping tools (16), the tamping units being formed by two inner unit frames (12), positioned nearer to a machine center (11) in each case - with regard to a transverse direction (19) extending perpendicularly to a longitudinal direction of the machine - and two outer unit frames (13), said unit frames being supported on lower transverse guides (18) for displaceability in the transverse direction (19) independently of one another, wherein upper transverse guides (21) - fastened to a machine frame (2) and positioned above the lower transverse guides (18) with respect to a vertical - are provided on which a sliding block (20) displaceable by means of a transverse drive (22) is supported, said sliding block being connected to the lower transverse guides (18), **characterized by the following features:**
a) two sliding blocks (20) are provided, each being transversely displaceable independently of one another by means of a respective transverse drive (22) and connected to an inner unit frame (12) in each case,
b) the lower transverse guides (18) are mounted in the sliding blocks (20) and displaceable relative thereto in the transverse direction (19),
c) each outer unit frame (13) is connected to a displacement drive (23) for independent transverse displacement along the lower transverse guides (18).

2. A track tamping machine according to claim 1, **characterized in that** a support (24) connected to the machine frame (2) is provided between the two sliding blocks (20), the lower transverse guides (18) being mounted in said support for displacement in the transverse direction (19).

3. A track tamping machine according to claim 1, **characterized in that** the lower transverse guides (18) each have a stop (25) at the end for limiting the displacement path for the outer unit frame (13).

4. A track tamping machine according to claim 1, **characterized in that** a safety stop (26), connected to the machine frame (2), is provided for blocking the displaceability of the lower transverse guides (18) in the transverse direction (19).

## Revendications

1. Machine à bourrer les rails (1), comprenant des unités de bourrage (10) présentant des outils de bourrage (16), lesquelles sont formées de deux cadres d'unité internes (12) - par rapport à une direction transversale (19) s'étendant perpendiculairement à une direction longitudinale de la machine - placés à chaque fois plus près d'un centre de la machine (11) et de deux cadres d'unité externes (13), qui sont montés sur des guides transversaux inférieurs (18) de manière à pouvoir être déplacés dans la direction transversale (19) indépendamment l'un de l'autre, des guides transversaux supérieurs (21) fixés sur un cadre de machine et positionnés par rapport à la verticale au-dessus des guides transversaux inférieurs (18) étant prévus, sur lesquels est monté un bloc coulissant (20) pouvant être déplacé par un entraînement transversal (22) et connecté aux guides transversaux inférieurs (18),
**caractérisée par** les caractéristiques suivantes :
a) on prévoit deux blocs coulissants (20) pouvant être déplacés transversalement indépendamment l'un de l'autre par un entraînement transversal respectif (22), lesquels sont connectés à chaque fois à un cadre d'unité interne (12),
b) les guides transversaux inférieurs (18) sont montés dans les blocs coulissants (20) et peuvent être déplacés dans la direction transversale (19) par rapport à ceux-ci,
c) chaque cadre d'unité externe (13) est connecté à un entraînement de déplacement (23) pour son déplacement transversal indépendant le long des guides transversaux inférieurs (18).

2. Machine à bourrer les rails selon la revendication 1, **caractérisée en ce que** l'on prévoit entre les deux blocs coulissants (20) un support sur palier (24) connecté au cadre de la machine (2), dans lequel les guides transversaux inférieurs (18) sont montés de manière à pouvoir être déplacés dans la direction transversale (19).

3. Machine à bourrer les rails selon la revendication 1, **caractérisée en ce que** les guides transversaux inférieurs (18) présentent, aux extrémités, à chaque fois une butée (25) prévue pour limiter la course de déplacement pour le cadre d'unité externe (13).

4. Machine à bourrer les rails selon la revendication 1, **caractérisée en ce que** l'on prévoit une butée de sécurité (26) connectée au cadre de la machine (2), pour assurer un blocage du déplacement des guides transversaux inférieurs (18) dans la direction transversale (19).
